# EUROPÄISCHE PATENTSCHRIFT

(11) **EP 1 825 959 B1**
(45) Veröffentlichungstag und Bekanntmachung des Hinweises auf die Patenterteilung: **27.01.2010**
(21) Anmeldenummer: 07001235.6
(22) Anmeldetag: 20.01.2007
(51) Int. Cl.: B25B 23/142

(54) **Drehmomentschlüssel**
Torque wrench
Clé dynamométrique

(30) Priorität: 28.02.2006 DE 202006003274 U
(43) Veröffentlichungstag der Anmeldung: 29.08.2007
(73) Patentinhaber: Hazet-Werk Hermann Zerver GmbH & Co. KG, 42857 Remscheid (DE)
(72) Erfinder: Beyert Thomas, 51645 Gummersbach (DE)
(74) Vertreter: Ksoll, Peter

(56) Entgegenhaltungen:
- DE-B2- 2 309 618
- US-A- 2 667 800
- US-A- 5 662 012
- US-B1- 6 948 410

## Beschreibung

Die Erfindung betrifft einen Drehmomentschlüssel gemäß den Merkmalen im Oberbegriff des Anspruchs 1.

Ein derartiger Drehmomentschlüssel zählt durch die DE-AS 23 09 618 zum Stand der Technik. Er weist einen rohrförmigen Schaft, einen den Schaft an einem 1. Ende relativ verdrehbar sowie begrenzt längsverschiebbar umgreifenden Handgriff, eine am anderen 2. Ende des Schafts angeordnete Umschaltknarre und eine im Schaft mittels einer eine Spindel und eine Spindelmutter umfassenden Spanneinheit vorspannbare, auf eine Kurzwegauslösung einwirkende Schraubendruckfeder auf. Die äußere Oberfläche des Schafts ist im Längenbereich des Handgriffs mit im Querschnitt gerundeten Längsnuten versehen, in die den Handgriff auf dem Schaft fixierende Kugeln als Verriegelungselemente eindrückbar sind.

Der Handgriff des Drehmomentschlüssels ist mehrteilig aufgebaut. Er umfasst zunächst ein Verstellrohr, welches das der Umschaltknarre abgewandte Ende des Schafts gleitschlüssig umgibt. In dem Verstellrohr sind in entsprechend gestalteten Bohrungen Kugeln gelagert, die in die Längsnuten des Schafts hinein ragen. Das Verstellrohr wird von einem längs verschiebbaren Griffrohr umschlossen, das gegenüber dem Verstellrohr gegen Verdrehung gesichert ist. Zwischen dem Verstellrohr und dem Griffrohr ist eine Schraubendruckfeder angeordnet, die das Griffrohr in Richtung auf das der Umschaltknarre abgewandte Ende des Drehmomentschlüssels permanent belastet. Dadurch drückt die an der Außenoberfläche des Verstellrohrs anliegende Innenoberfläche des der Umschaltknarre zugewandten Endes des Griffrohrs die Kugeln in die Längsnuten mit der Folge, dass der Handgriff gegenüber dem Schaft nicht gedreht werden kann.

Die Mehrteiligkeit des Handgriffs bedingt einen höheren Herstellungsaufwand und eine montagegerechte zeitgenaue Bereitstellung der diversen Einzelteile wie Verstellrohr, Kugeln, Schraubendruckfeder, Griffrohr und Stifte zur Sicherung der Verdrehung des Griffrohrs gegenüber dem Verstellrohr.

Am Außenumfang des Schafts sowie am Außenumfang des gegenüber dem Griffrohr vorstehenden Längenabschnitts des Verstellrohrs sind Skalen vorgesehen, mit deren Hilfe das jeweils gewünschte Auslöse-Drehmoment am Drehmomentschlüssel eingestellt werden kann.

Um das Auslöse-Drehmoment zu verändern, wird zunächst das Griffrohr auf dem Verstellrohr in Richtung auf die Umschaltknarre gegen die Rückstellkraft der Schraubendruckfeder verlagert. Aufgrund einer inneren radialen Erweiterung des Griffrohrs haben nunmehr die Kugeln die Möglichkeit einer radialen Verlagerung, so dass der Handgriff gegenüber dem Schaft verdreht sowie verschoben werden kann und auf diese Weise ein neues Auslöse-Drehmoment einstellbar ist. Anschließend braucht das Griffrohr lediglich losgelassen zu werden. Die zwischen dem Verstellrohr und dem Griffrohr angeordnete Schraubendruckfeder sorgt jetzt dafür, dass das Griffrohr selbstständig wieder in die ursprüngliche Stellung gelangt und dadurch über eine entsprechende konische Gestaltung der inneren Oberfläche des Griffrohrs die Kugeln in die Längsnuten zurück drückt. Damit ist der Handgriff bei einer anschließenden Benutzung des Drehmomentschlüssels gegen Verdrehung und eine Verstellung des eingestellten Auslöse-Drehmoments gesichert.

Die Vorspannung der Schraubendruckfeder im Schaft wird durch eine Spanneinheit verwirklicht, die eine Spindel sowie eine an dem der Umschaltknarre abgewandten Ende des Schafts in diesem befestigte Spindelmutter aufweist. Die Spindel ihrerseits ist in einer Halterung drehbar festgelegt, die in das Verstellrohr eingesetzt ist. Über das der Umschaltknarre abgewandte stirnseitige Ende des Handgriffs ist die Spindel zugänglich und kann verdreht werden, so dass die Grundeinstellung des Drehmoments justierbar ist.

Der Erfindung liegt - ausgehend vom Stand der Technik - die Aufgabe zugrunde, einen Drehmomentschlüssel zu schaffen, der einfacher aufgebaut ist, aus weniger Einzelteilen besteht und leichter hergestellt sowie montiert werden kann.

Diese Aufgabe wird mit den im Anspruch 1 angegebenen Merkmalen gelöst.

Die Erfindung sieht nunmehr mindestens ein Verriegelungselement vor, das aus einer sich mit ihrer Längsachse parallel zur Längsachse des Schafts erstreckenden Zylinderrolle gebildet ist. Diese Zylinderrolle liegt in einer an ihre Kontur angepassten schlitzförmigen Ausnehmung direkt im einteilig gestalteten Handgriff. Auf diese Weise entfällt ein zusätzliches Verstellrohr wie beim Stand der Technik.

Die Verwendung einer Zylinderrolle führt zu einer geringeren radialen Belastung im Vergleich zu einer Punktberührung beim Einsatz von Kugeln. Dadurch kann eine Arretierhülse aus Kunststoff benutzt werden, um den ebenfalls aus Kunststoff gebildeten Handgriff über die Zylinderrolle am Schaft zu verspannen oder die Verlagerung des Handgriffs relativ zum Schaft freizugeben, damit das Auslöse-Drehmoment veränderbar ist.

Im verspannten Zustand des Handgriffs am Schaft wird die Zylinderrolle durch die Innenoberfläche der Arretierhülse in eine der Längsnuten gedrückt. Diese weisen in bevorzugter Ausgestaltung sowie in Anpassung an die Zylinderrolle einen gerundeten Querschnitt auf. Hierbei entspricht die Anzahl der Längsnuten einer umfangsseitigen Dezimal-Skaleneinteilung unmittelbar auf der Oberfläche des dem Schlüsselkopf zugewandten Endes des Handgriffs. Bei dem Schlüsselkopf handelt es sich bevorzugt um eine Umschaltknarre.

Zur Veränderung des Auslöse-Drehmoments muss die Arretierhülse relativ zum Handgriff verdreht werden. Ist dann die Zylinderrolle mit einer im Querschnitt vorzugsweise gerundeten Aufnahmemulde in der Innenoberfläche der Arretierhülse frontal zur Deckung gebracht worden, hat die Zylinderrolle eine radiale Ausweichmöglichkeit. Dadurch kann der Handgriff relativ zum Schaft verdreht und verschoben werden, so dass ein neues Auslöse-Drehmoment eingestellt werden kann. Die Form der Zylinderrolle sowie die Querschnittsgestaltung der Längsnuten und der Aufnahmemulde in der Innenoberfläche der Arretierhülse erleichtern hierbei die radiale Ausweichmöglichkeit der Zylinderrolle.

Nach Einstellung des neuen Auslöse-Drehmoments wird die Arretierhülse wieder gegenüber dem Handgriff relativ verdreht und dadurch die Zylinderrolle in eine der Längsnuten gedrückt. Ist diese Position erreicht, ist der Handgriff am Schaft verriegelt. Der Drehmomentschlüssel kann mit dem neu eingestellten Auslöse-Drehmoment benutzt werden.

Eine vorteilhafte Ausführungsform der Erfindung besteht in den Merkmalen des Anspruchs 2. Danach sind zwei um 180° umfangsseitig zueinander versetzte Zylinderrollen in Ausnehmungen des Handgriffs vorgesehen und dementsprechend zwei sich diametral gegenüber liegende innere Aufnahmemulden in der Arretierhülse angeordnet. Mit dieser symmetrischen Ausbildung ist der Vorteil verbunden, dass gegengleiche Bauteile gefertigt werden können, die bei der Montage problemlos zusammengefügt werden können. Selbstverständlich schließt die Erfindung nicht aus, dass auch mehr als zwei Zylinderrollen sowie zwei Aufnahmemulden vorgesehen sein können.

Insbesondere zur Verbesserung der Optik und des Komforts des erfindungsgemäßen Drehmomentschlüssels ist entsprechend den Merkmalen des Anspruchs 3 vorgesehen, dass die Arretierhülse einen im Durchmesser reduzierten Stutzen des Handgriffs umfasst und mit einem konischen äußeren Längenabschnitt an einen entsprechend geneigten konischen Endabschnitt des Handgriffs anschließt. Auf diese Weise ist ein gleichmäßiger Übergang von der äußeren Oberfläche des Schafts auf die des Handgriffs und der Arretierhülse gewährleistet.

Um den Verdrehweg der Arretierhülse gegenüber dem Handgriff zu begrenzen, ist nach Anspruch 4 im Längenbereich einer schlitzförmigen Ausnehmung mindestens eine sich in Umfangsrichtung erstreckende, endseitig geschlossene Begrenzungsnut in der Außenoberfläche des Handgriffs vorgesehen, in die ein in der Arretierhülse befestigter Stift gleitschlüssig fasst. Wenn in bevorzugter Ausgestaltung zwei Zylinderrollen vorgesehen werden, ist es dann zweckmäßig, ebenfalls zwei Begrenzungsnuten anzuordnen, in die jeweils ein Stift eingreift.

Zur weiteren Verbesserung, insbesondere des handhabungsgemäßen Komforts, des erfindungsgemäßen Drehmomentschlüssels ist entsprechend den Merkmalen des Anspruchs 5 vorgesehen, dass die Arretierhülse mit einem im Innendurchmesser erweiterten und hier gestuften Stutzen einen Absatz sowie einen Bund am Handgriff umschließt. Im Absatz ist mindestens eine radial gerichtete gestufte Aussparung vorgesehen. In diese Aussparung sind ein Rastelement und eine auf dieses Rastelement radial nach außen einwirkende Druckfeder eingegliedert. Des Weiteren sind in die Innenoberfläche des den Absatz übergreifenden Abschnitts des Stutzens zwei an das Rastelement angepasste, im umfangsseitigen Abstand zueinander angeordnete Rastmulden eingearbeitet.

In den beiden Endstellungen der Arretierhülse rastet mithin das Rastelement hörbar sowie fühlbar jeweils in eine Rastmulde ein. Dem Benutzer steht somit eine weitere Orientierungshilfe zur Ermittlung, des momentanen Betriebszustands des Drehmomentschlüssels zur Verfügung.

Hierbei entspricht nach Anspruch 6 der umfangsseitige Abstand der Rastmulden etwa der Umfangslänge der Begrenzungsnut.

In Anpassung an die Zylinderrolle zur Fixierung des Handgriffs auf dem Schaft bzw. zum Freigeben des Schafts ist entsprechend den Merkmalen des Anspruchs 7 das Rastelement durch einen mit seiner Längsachse parallel zu der Längsachse des Schafts ausgerichteten Zylinderstift gebildet und es sind auch die Rastmulden in Angleichung an die Zylinderstifte gerundet.

In diesem Zusammenhang wird der Komfort bei der Handhabung des Drehmomentschlüssels mit den Merkmalen des Anspruchs 8 weiter erhöht, indem zwei um 180° zueinander versetzte Zylinderstifte mit Druckfedern und vier Rastmulden vorgesehen sind.

In Weiterbildung der Erfindung ist gemäß Anspruch 9 vorgesehen, dass zwischen den konischen Längenabschnitt der Arretierhülse und den konischen Endabschnitt des Handgriffs ein Rundschnurring in eine Umfangsnut des Stutzens des Handgriffs eingebettet ist. Dieser Rundschnurring in Form insbesondere eines O-Rings aus Gummi oder geeignetem Kunststoff kann durch seine Farbgebung eine Kennzeichnungsfunktion wahrnehmen, um Drehmomentschlüssel verschiedener Größen deutlich voneinander unterscheiden zu können. Darüber hinaus übernimmt dieser Rundschnurring noch die Funktion eines Schutzes gegen das Eindringen von Schmutz in den Ringspalt zwischen dem Stutzen des Handgriffs und der Arretierhülse und damit in den Bereich der Zylinderrollen.

Die Merkmale des Anspruchs 10 dienen der Justierung und der Grundeinstellung eines Drehmoments. Zu diesem Zweck wird zunächst über den Justierring und die Spindel das Drehmoment durch entsprechendes Vorspannen der Schraubendruckfeder aufgebaut. Der Justierring ist hierbei noch nicht mit dem Handgriff gekoppelt. Dieser ist in Richtung zum Schlüsselkopf verschoben. Nach der Justierung wird die Außenverzahnung des Justierrings mit einer Innenverzahnung im Handgriff gefügt, indem der Handgriff vom Schlüsselkopf weg verlagert wird. Eine weitere Verdrehung des Justierrings ist dann nicht mehr möglich. Im Anschluss an diese Maßnahme wird der Justierring insbesondere durch zwei Stifte, vorzugsweise Gewindestifte, die radial von außen durch den Handgriff in den Justierring eingedreht werden, fixiert. Die Stirnseite des Handgriffs kann durch eine geeignete Kappe verschlossen werden.

Die Erfindung ist nachfolgend anhand eines in den Zeichnungen veranschaulichten Ausführungsbeispiels näher erläutert. Es zeigen:
- Figur 1: in der Perspektive einen Drehmomentschlüssel;
- Figur 2: einen Handgriff des Drehmomentschlüssels der Figur 1, ebenfalls in der Perspektive, zusammen mit einem Verriegelungselement und einem Rastelement;
- Figur 3: in der Perspektive eine Arretierhülse des Drehmomentschlüssels der Figur 1;
- Figur 4: in der Perspektive einen Schaft des Drehmomentschlüssels der Figur 1;
- Figur 5: eine Draufsicht auf den Handgriff und einen Längenabschnitt des Schafts des Drehmomentschlüssels der Figur 1;
- Figur 6: einen vertikalen Längsschnitt durch die Darstellung der Figur 5 entlang der Linie VI-VI in Richtung der Pfeile VIa gesehen;
- Figur 7: eine Ansicht auf den Handgriff des Drehmomentschlüssels der Figur 1;
- Figur 8: einen vertikalen Längsschnitt durch die Darstellung der Figur 7 entlang der Linie VIII-VIII in Richtung der Pfeile VIIIa gesehen;
- Figur 9: in vergrößerter Darstellung einen radialen Querschnitt durch die Figur 8 entlang der Linie X-X in Richtung der Pfeile Xa gesehen;
- Figur 10: einen radialen Querschnitt durch die Darstellung der Figur 8 entlang der Linie X-X in Richtung der Pfeile Xa gesehen;
- Figur 11: einen vertikalen Längsschnitt durch die Arretierhülse der Figur 3 und
- Figur 12: einen vertikalen Querschnitt durch die Darstellung der Figur 11 entlang der Linie XII-XII in Richtung der Pfeile Xlla gesehen, teilweise im Querschnitt entlang der Linie Xllb.

In der Figur 1 ist mit 1 ein Drehmomentschlüssel bezeichnet. Der Drehmomentschlüssel 1 weist an einem Ende 2 einen Handgriff 3 aus Kunststoff auf, der von einer gegenüber dem Handgriff 3 verdrehbaren Arretierhülse 4, ebenfalls aus Kunststoff, umschlossen wird. Der Handgriff 3 umschließt einen rohrförmigen Schaft 5 aus Stahl, der über einen Zapfen 6 am Ende eines abgeflachten Längenabschnitts 7 mit einem bekannten und daher nicht näher beschriebenen Schlüsselkopf 8 in Form einer Umschaltknarre schwenkbar verbunden ist.

Sowohl der Handgriff 3 als auch die Arretierhülse 4 weisen umfangsseitig Vertiefungen 9 bzw. 10 zur Verbesserung der Griffsicherheit auf.

Auf der Oberfläche 11 des Schafts 5 sind stirnseitig des Handgriffs 3 eine sich in Längsrichtung erstreckende Drehmomentskala 12 und auf der Oberfläche 13 eines konischen Endabschnitts 14 des Handgriffs 3 eine umfangsseitig verlaufende Dezimalskala 15 zur Feineinstellung des Auslöse-Drehmoments vorgesehen.

Wie insbesondere die Figur 6 erkennen lässt, befindet sich im Inneren des Schafts 5 eine Schraubendruckfeder 16, deren erstes Ende 17 durch eine nachfolgend noch näher erläuterte Spanneinheit 18 axial beaufschlagbar ist und deren anderes nicht näher veranschaulichtes zweites Ende auf eine ebenfalls nicht näher veranschaulichte Kurzwegauslösung in dem dem Schlüsselkopf 8 benachbarten 2. Ende 19 des Schafts 5 abgestützt ist (Fig.1).

Die Figur 4 zeigt, dass zwischen der Drehmomentskala 12 auf dem Schaft 5 und dem im Handgriff 3 liegenden 1.Ende 20 in die äußere Oberfläche 11 des Schafts 5 eingearbeitete, im Querschnitt gerundete Längsnuten 21 vorgesehen sind. Die Anzahl der Längsnuten 21 entspricht den Stellen der Dezimalskala 15 am konischen Endabschnitt 14 des Handgriffs 3.

Aus den Figuren 1, 3, 5, 6 und 11 ist ersichtlich, dass die Arretierhülse 4 einen äußeren zylindrischen Längenabschnitt 22 und einen äußeren konischen Längenabschnitt 23 aufweist. Der konische Längenabschnitt 23 schließt sich gemäß den Figuren 1,5 und 6 an den entsprechend geneigten konischen Endabschnitt 14 des Handgriffs 3 an. Zwischen den konischen Längenabschnitt 23 der Arretierhülse 4 und den konischen Endabschnitt 14 des Handgriffs 3 ist ein Rundschnurring 24 in Form eines O-Rings in einer Umfangsnut 25 eines zylindrischen Stutzens 26 des Handgriffs 3 eingebettet (s. auch Fig. 2, 7 und 8).

Die Figuren 2, 6 und 7 bis 9 zeigen, dass der Stutzen 26 des Handgriffs 3 in einen im Durchmesser größeren Absatz 27 übergeht, an den sich ein Bund 28 des Handgriffs 3 anschließt. Benachbart des Absatzes 27 befinden sich in 180° umfangsseitiger Versetzung zwei längsgerichtete schlitzförmige Ausnehmungen 29 im Stutzen 26.

Im Längenbereich der schlitzförmigen Ausnehmungen 29 sind, wie die Figuren 2, 7 und 9 zu erkennen geben, zwei sich in Umfangsrichtung erstreckende, um 180° zueinander versetzte, endseitig geschlossene Begrenzungsnuten 30 in der Außenoberfläche 31 des Stutzens 26 vorgesehen.

In der die Ausnehmungen 29 schneidenden Längsebene des Handgriffs 3 sind in den Absatz 27 zwei radial gerichtete gestufte Aussparungen 32 eingearbeitet (Figuren 2, 6 bis 8 und 10).

Aus den Figuren 3, 6 und 11 ist zu sehen, dass die Arretierhülse 4 einen im Innendurchmesser erweiterten und hier gestuften Stutzen 33 besitzt. In der Innenoberfläche 34 der Arretierhülse 4 sind benachbart des Stutzens 33 zwei um 180° zueinander versetzte, sich mithin diametral gegenüber liegende, im Querschnitt gerundete Aufnahmemulden 35 vorgesehen.

Die Figuren 3, 11 und 12 zeigen ferner, dass in die Innenoberfläche 36 des den Absatz 27 übergreifenden Stutzens 33 der Arretierhülse 4 vier im Querschnitt gerundete Rastmulden 37 eingearbeitet sind. Jeweils zwei um 180° zueinander diametral versetzte Rastmulden 37 liegen in der Längsebene der Aufnahmemulden 35 (Fig. 12), während zwei weitere Rastmulden 37 zu den Aufnahmemulden 35 um jeweils 60° versetzt angeordnet sind. Der umfangsseitige Abstand zwischen den Rastmulden 37 entspricht etwa der umfangsseitigen Länge der Begrenzungsnuten 30.

Insbesondere die Figuren 2 und 6 zeigen, dass in die schlitzförmigen Ausnehmungen 29 im Stutzen 26 des Handgriffs 3 Verriegelungselemente in Form von Zylinderrollen 38 eingegliedert sind. Die Längsachsen der Zylinderrollen 38 erstrecken sich parallel zur Längsachse des Schafts 5. Der Durchmesser der hinsichtlich ihrer Kontur an die Längsnuten 21 angepassten Zylinderrollen 38 ist so bemessen, dass bei Anlage der Innenoberfläche 34 der Arretierhülse 4 an den Zylinderrollen 38 diese in die Längsnuten 21 gedrückt werden, so dass eine Verdrehung des Handgriffs 3 gegenüber dem Schaft 5 nicht möglich ist. Die Verdrehung der Arretierhülse 4 gegenüber dem Handgriff 3 wird durch zwei Stifte 39 begrenzt (Fig. 1 und 5), die in Bohrungen 40 in der Arretierhülse 4 eingesetzt sind und gleitschlüssig in die Begrenzungsnuten 30 fassen (Fig. 3, 5 und 11). Hierdurch ist eine Axialverlagerung der Arretierhülse 4 relativ zum Handgriff 3 ausgeschlossen.

Die gestuften Aussparungen 32 im Absatz 27 des Handgriffs 3 (Figuren 2, 6 bis 8 und 10) nehmen jeweils eine Druckfeder 41 in Form einer Schraubendruckfeder sowie einen Zylinderstift 42 auf, deren Längsachsen sich parallel zur Längsachse des Schafts 5 erstrecken. Diese Zylinderstifte 42 wirken mit den Rastmulden 37 in der Innenoberfläche 36 des den Absatz 27 übergreifenden Abschnitts des Stutzens 33 der Arretierhülse 4 zusammen.

Die Spanneinheit 18 (Fig.6) umfasst eine Spindel 43, die in einer Spindelmutter 44 läuft, welche mit Hilfe von zwei Stiften 45 in dem 1.Ende 20 des Schafts 5 befestigt ist. Die Spindel 43 stützt sich einerseits über eine Druckhülse 46 am ersten Ende 17 der Schraubendruckfeder 16 ab und ist andererseits in einem Justierring 47 eingespannt. Dieser weist am Umfang eine Außenverzahnung 48 auf, die mit einer Innenverzahnung 49 im Handgriff 3 fügbar ist (Fig.8). Zwei Gewindestifte 50 dienen der Festlegung des Justierrings 47 am Handgriff 3. Mit einer Kappe 51 aus Kunststoff kann die Stirnseite des Handgriffs 3 verschlossen werden.

Zur Grundeinstellung des Drehmoments wird die Kappe 51 entfernt und der Handgriff 3 nach dem Lösen der Gewindestifte 50 soweit in Richtung des Schlüsselkopfs 8 verschoben, dass die Außenverzahnung 48 am Justierring 47 aus der Innenverzahnung 49 im Handgriff 3 gleitet. Nunmehr kann das Drehmoment durch Verdrehen der Spindel 43 eingestellt werden. Anschließend werden der Handgriff 3 zurück gezogen, die Außenverzahnung 48 mit der Innenverzahnung 49 gefügt und dann die Gewindestifte 50 eingedreht. Letztlich wird die Kappe 51 eingesetzt.

Im Gebrauchszustand des Drehmomentschlüssels 1 ist die Arretierhülse 4 so verdreht, dass ihre Innenoberfläche 34 die Zylinderrollen 38 in zwei einander gegenüber liegende Längsnuten 21 im Schaft 5 drückt. Ein Verdrehen des Handgriffs 3 relativ zum Schaft 5 ist dadurch nicht möglich. Die Längsverlagerung des Handgriffs 3 ist durch die Gewindestifte 50 zwischen dem Justierring 47 und dem Handgriff 3 ausgeschlossen.

Soll das Auslöse-Drehmoment verändert werden, wird die Arretierhülse 4 so weit verdreht, dass die Aufnahmemulden 35 entsprechend der Darstellung der Figur 6 den Zylinderrollen 38 frontal gegenüber liegen. Dadurch haben die Zylinderrollen 38 die Möglichkeit, sich radial verlagern zu können, wenn der Handgriff 3 relativ zum Schaft 5 verdreht wird. Nach Einstellung des neuen Auslöse-Drehmoments wird die Arretierhülse 4 wieder so weit zurück gedreht, dass die Zylinderrollen 38 in die Längsnuten 21 gedrückt werden und sie damit zwischen der Innenoberfläche 34 der Arretierhülse 4 und den Längsnuten 21 fixiert sind.

**Bezugszeichen:**
- 1 -: Drehmomentschlüssel
- 2 -: Ende v. 1
- 3 -: Handgriff v. 1
- 4 -: Arretierhülse auf 3
- 5 -: Schaft v.1
- 6 -: Zapfen zw. 7 u. 8
- 7 -: abgeflachter Längenabschnitt v. 5
- 8 -: Schlüsselkopf
- 9 -: Vertiefungen in 3
- 10 -: Vertiefungen in 4
- 11 -: Oberfläche v. 5
- 12 -: Drehmomentskala auf 11
- 13 -: Oberfläche v.14
- 14 -: konischer Endabschnitt v. 3
- 15 -: Dezimalskala auf 14
- 16 -: Schraubendruckfeder
- 17 -: erstes Ende v. 16
- 18 -: Spanneinheit
- 19 -: 2.Ende v. 5
- 20 -: 1. Ende v. 5
- 21 -: Längsnuten in 11
- 22 -: zylindrischer Längenabschnitt v. 4
- 23 -: konischer Längenabschnitt v-4
- 24 -: Rundschnurring
- 25 -: Umfangsnut f. 24
- 26 -: zylindrischer Stutzen v. 3
- 27 -: Absatz v.3
- 28 -: Bund v. 3
- 29 -: schlitzförmige Ausnehmungen in 26
- 30 -: Begrenzungsnuten
- 31 -: Oberfläche v. 26
- 32 -: Aussparungen
- 33 -: Stutzen v. 4
- 34 -: Innenoberflächen v. 4
- 35 -: Aufnahmemulden in 34
- 36 -: Innenoberflächen v.33
- 37 -: Rastmulden in 36
- 38 -: Zylinderrollen
- 39 -: Stifte f. 30
- 40 -: Bohrungen f. 39
- 41 -: Druckfedern
- 42 -: Zylinderstifte
- 43 -: Spindel v. 18
- 44 -: Spindelmutter
- 45 -: Stifte
- 46 -: Druckhülse
- 47 -: Justierring
- 48 -: Außenverzahnung an 47
- 49 -: Innenverzahnung in 3
- 50 -: Gewindestifte
- 51 -: Kappe f. 3

## Patentansprüche

1. Drehmomentschlüssel, der einen rohrförmigen Schaft (5), einen den Schaft (5) an einem ersten Ende (20) relativ verdrehbar sowie begrenzt längsverschiebbar umgreifenden Handgriff (3) und einen am anderen zweiten Ende (19) des Schafts (5) angeordneten Schlüsselkopf (8) aufweist, wobei die äußere Oberfläche (11) des Schafts (5) im Längenbereich des Handgriffs (3) mit Längsnuten (21) versehen ist, in die mindestens ein den Handgriff (3) auf dem Schaft (5) fixierendes Verriegelungselement (38) eindrückbar ist, **dadurch gekennzeichnet, dass** das Verriegelungselement aus einer sich mit ihrer Längsachse parallel zur Längsachse des Schafts (5) erstreckenden Zylinderrolle (38) gebildet ist, die in einer an ihre Kontur angepassten schlitzförmigen Ausnehmung (29) im Handgriff (3) liegt und der Drehmomentenschlüssel eine Arretierhülse (4) mit einer Aufnahmemulde (35) in der Innenoberfläche (34) der Arretierhülse (4), welche auf dem Handgriff angeordnet ist, umfasst, wobei das Verriegelungselement durch Drehen der auf dem Handgriff (3) angeordneten Arretierhülse (4) mit der Aufnahmemulde (35) in der Innenoberfläche (34) der Arretierhülse (4) frontal zur Deckung bringbar ist.

2. Drehmomentschlüssel nach Anspruch 1; **dadurch gekennzeichnet, dass** zwei um 180° umfangsseitig zueinander versetzte Zylinderrollen (38) in Ausnehmungen (29) des Handgriffs (3) vorgesehen und dementsprechend zwei sich diametral gegenüberliegende Aufnahmemulden (35) in der Arretierhülse (4) angeordnet sind.

3. Drehmomentschlüssel nach Anspruch 1 oder 2, **dadurch gekennzeichnet, dass** die Arretierhülse (4) einen im Durchmesser reduzierten Stutzen (26) des Handgriffs (3) umfasst und mit einem konischen äußeren Längenabschnitt (23) an einen entsprechend geneigten konischen Endabschnitt (14) des Handgriffs (3) anschließt.

4. Drehmomentschlüssel nach einem der Ansprüche 1 bis 3, **dadurch gekennzeichnet, dass** im Längenbereich einer schlitzförmigen Ausnehmung (29) mindestens eine sich in Umfangsrichtung erstreckende, endseitig geschlossene Begrenzungsnut (30) in der Außenoberfläche (31) des Handgriffs (3) vorgesehen ist, in die ein in der Arretierhülse (4) befestigter Stift (39) gleitschlüssig fasst.

5. Drehmomentschlüssel nach einem der Ansprüche 1 bis 4, **dadurch gekennzeichnet, dass** die Arretierhülse (4) mit einem im Innendurchmesser erweiterten und hier gestuften Stutzen (33) einen Absatz (27) sowie einen Bund (28) am Handgriff (3) umschließt, wobei im Absatz (27) mindestens eine radial gerichtete gestufte Aussparung (32) vorgesehen ist, in die ein Rastelement (42) und eine hierauf radial nach außen einwirkende Druckfeder (41) eingegliedert sind, und dass in die Innenoberfläche (36) des den Absatz (27) übergreifenden Abschnitts des Stutzens (33) zwei an das Rastelement (42) angepasste, im umfangsseitigen Abstand zueinander angeordnete Rastmulden (37) eingearbeitet sind.

6. Drehmomentschlüssel nach Anspruch 4 oder 5, **dadurch gekennzeichnet, dass** der umfangsseitige Abstand der Rastmulden (37) etwa der Umfangslänge der Begrenzungsnut (30) entspricht.

7. Drehmomentschlüssel nach Anspruch 5 oder 6, **dadurch gekennzeichnet, dass** das Rastelement durch einen mit seiner Längsachse parallel zu der Längsachse des Schafts (5) ausgerichteten Zylinderstift (42) gebildet ist und die Rastmulden (37) in Anpassung an den Zylinderstift (42) gerundet sind.

8. Drehmomentschlüssel nach einem der Ansprüche 5 bis 7, **dadurch gekennzeichnet, dass** zwei um 180° zueinander versetzte Zylinderstifte (42) mit Druckfedern (41) und vier Rastmulden (37) vorgesehen sind.

9. Drehmomentschlüssel nach einem der Ansprüche 1 bis 8, **dadurch gekennzeichnet, dass** zwischen den konischen Längenabschnitt (23) der Arretierhülse (4) und den konischen Endabschnitt (14) des Handgriffs (3) ein Rundschnurring (24) in eine Umfangsnut (25) des Stutzens (26) des Handgriffs (3) eingebettet ist.

10. Drehmomentschlüssel nach einem der Ansprüche 1 bis 9 **dadurch gekennzeichnet, dass** im Schaft (5) eine mittels einer Spanneinheit (18) vorspannbare Schraubendruckfeder (16) angeordnet ist und die Spanneinheit (18) an dem der Schraubendruckfeder (16) abgewandten Ende mit einem umfangsseitig verzahnten und im Handgriff (3) festlegbaren Justierring (47) versehen ist, wobei die Außenverzahnung (48) des Justierrings (47) mit einer Innenverzahnung (49) im Handgriff (3) fügbar ist.

## Claims

1. Torque wrench comprising a tubular shaft (5), a handle (3) which surrounds the shaft (5) at a first end (20) such that it can rotate relative thereto and can be displaced in the longitudinal direction to a limited extent, and a wrench head (8) arranged at the other, second end (19) of the shaft (5), wherein the outer surface (11) of the shaft (5) is provided with longitudinal grooves (21) in the longitudinal region of the handle (3), into which grooves there can be pressed at least one locking element (38) which fixes the handle (3) to the shaft (5), **characterised in that** the locking element is formed of a cylindrical roll (38) which extends with its longitudinal axis parallel to the longitudinal axis of the shaft (5), which cylindrical roll is located in a slot-shaped recess (29) in the handle (3) which is adapted to the contour thereof, and the torque wrench comprises an arresting sleeve (4) with a receiving cavity (35) in the inner surface (34) of the arresting sleeve (4), which is arranged on the handle, wherein the locking element can be aligned frontally with the receiving cavity (35) in the inner surface (34) of the arresting sleeve (4) by rotating the arresting sleeve (4) arranged on the handle (3).

2. Torque wrench according to claim 1, **characterised in that** two cylinder rolls (38) which are offset from one another by 180° in the circumferential direction are provided in recesses (29) of the handle (3), and accordingly two diametrically opposed receiving cavities (35) are arranged in the arresting sleeve (4).

3. Torque wrench according to claim 1 or 2, **characterised in that** the arresting sleeve (4) surrounds a reduced-diameter connecting piece (26) of the handle (3) and, with a conical outer longitudinal section (23), adjoins a correspondingly inclined conical end section (14) of the handle (3).

4. Torque wrench according to one of claims 1 to 3, **characterised in that**, in the longitudinal region of a slot-shaped recess (29), at least one limiting groove (30) which extends in the circumferential direction and is closed at the end is provided in the outer surface (31) of the handle (3), into which limiting groove a pin (39) fixed in the arresting sleeve (4) engages with a sliding fit.

5. Torque wrench according to one of claims 1 to 4, **characterised in that** the arresting sleeve (4), with a connecting piece (33) which has a widened internal diameter and which is stepped in this region, encloses a shoulder (27) and also a collar (28) on the handle (3), wherein provided in the shoulder (27) is at least one radially oriented stepped cutout (32), in which there engages a latching element (42) and a compression spring (41) acting thereon in the radially outward direction, and **in that** two latching cavities (37) which are adapted to the latching element (42) and are arranged at a distance from one another in the circumferential direction are formed in the inner surface (36) of the section of the connecting piece (33) which engages over the shoulder (27).

6. Torque wrench according to claim 4 or 5, **characterised in that** the distance between the latching cavities (37) in the circumferential direction corresponds approximately to the circumferential length of the limiting groove (30).

7. Torque wrench according to claim 5 or 6, **characterised in that** the latching element is formed by a cylindrical pin (42) which is oriented with its longitudinal axis parallel to the longitudinal axis of the shaft (5), and the latching cavities (37) are rounded to match the cylindrical pin (42).

8. Torque wrench according to one of claims 5 to 7, **characterised in that** two cylindrical pins (42) which are offset by 180° relative to one another are provided with compression springs (41) and four latching cavities (37).

9. Torque wrench according to one of claims 1 to 8, **characterised in that**, between the conical longitudinal section (23) of the arresting sleeve (4) and the conical end section (14) of the handle (3), an O-ring (24) is embedded in a circumferential groove (25) of the connecting piece (26) of the handle (3).

10. Torque wrench according to one of claims 1 to 9, **characterised in that** a helical compression spring (16) which can be pretensioned by means of a tensioning unit (18) is arranged in the shaft (5), and the tensioning unit (18) is provided at the end remote from the helical compression spring (16) with an adjusting ring (47) which has a toothing around the circumference and which can be fixed in the handle (3), wherein the outer toothing (48) of the adjusting ring (47) can mesh with an inner toothing (49) in the handle (3).

## Revendications

1. Clé dynamométrique, qui comprend un manche de forme tubulaire (5), une poignée (3) qui entoure le manche (5) à une première extrémité (20) avec possibilité de rotation relative et possibilité de translation longitudinale limitée, et une tête de clé (8) agencée à la seconde extrémité (19) du manche (5), dans laquelle la surface extérieure (11) du manche (5) est pourvue, dans la région longitudinale de la poignée (2), de gorges longitudinales (21) dans lesquelles peut être enfoncé au moins un élément de verrouillage (38) qui fixe la poignée (3) sur le manche (5), **caractérisée en ce que** l'élément de verrouillage est formé par un rouleau cylindrique qui s'étend avec son axe longitudinal parallèle à l'axe longitudinal du manche (5) et qui repose dans un évidement en forme de fente (29) dans la poignée (3), le contour de l'évidement étant adapté, et la clé dynamométrique comprend une douille d'arrêt (4) avec un creux de réception (35) dans la surface intérieure (34) de la douille d'arrêt (4), laquelle est agencée sur la poignée, de sorte que l'élément de verrouillage peut être amené en recouvrement frontal avec le creux de réception (35) dans la surface intérieure (34) de la douille d'arrêt (4) par rotation de la douille d'arrêt (4) agencée sur la poignée (3).

2. Clé dynamométrique selon la revendication 1, **caractérisée en ce qu'**il est prévu deux rouleaux cylindriques (38) décalés l'un par rapport à l'autre de 180° en direction périphérique dans des évidements (29) de la poignée (3), et **en ce que** de manière correspondante deux creux de réception diamétralement opposés (35) sont ménagés dans la douille d'arrêt (4).

3. Clé dynamométrique selon la revendication 1 ou 2, **caractérisée en ce que** la douille d'arrêt (4) comprend un moignon (26) de diamètre réduit de la poignée (3) et se raccorde avec un tronçon de longueur extérieure conique à un tronçon terminal conique de pente correspondante (14) dans la poignée (3).

4. Clé dynamométrique selon l'une des revendications 1 à 3, **caractérisée en ce que**, dans la région longitudinale d'un évidement en forme de fente (29), il est prévu au moins une gorge de limitation (30), s'étendant en direction périphérique et fermée du côté terminal, dans la surface extérieure (31) de la poignée (3), dans laquelle une tige (39) fixée dans la douille d'arrêt (4) s'engage à coopération de glissement.

5. Clé dynamométrique selon l'une des revendications 1 à 4, **caractérisée en ce que** la douille d'arrêt (4), au moyen d'un moignon (33) à diamètre intérieur élargi et en gradins à cet endroit, entoure un talon (27) et une collerette (28) sur la poignée (3), avec au moins un évidement en gradins (32) dirigé radialement, prévu dans le talon (27), dans lequel sont intégrés un élément d'enclenchement (42) et un ressort de compression (41) agissant radialement vers l'extérieur sur celui-ci, et **en ce que** dans la surface intérieure (36) du tronçon du moignon (33) qui coiffe le talon (27) sont ménagés deux creux d'enclenchement (37) adaptés à l'élément d'enclenchement (42) et agencés à distance l'un de l'autre en sens périphérique.

6. Clé dynamométrique selon la revendication 4 ou 5, **caractérisée en ce que** la distance périphérique des creux d'enclenchement (37) correspond approximativement à la longueur périphérique de la gorge de limitation (30).

7. Clé dynamométrique selon la revendication 5 ou 6, **caractérisée en ce que** l'élément d'enclenchement est formé par une tige cylindrique (42) dont l'axe longitudinal est orienté parallèlement à l'axe longitudinal du manche (5), et **en ce que** les creux d'enclenchement (37) sont arrondis en adaptation à la tige cylindrique (42).

8. Clé dynamométrique selon l'une des revendications 5 à 7, **caractérisée en ce qu'**il est prévu deux tiges cylindriques (42) décalées de 180° l'une par rapport à l'autre, avec des ressorts de compression (41) et quatre creux d'enclenchement (37).

9. Clé dynamométrique selon l'une des revendications 1 à 8, **caractérisée en ce qu'**une bague annulaire (24) est noyée dans une gorge périphérique (25) du moignon (26) de la poignée entre le tronçon longitudinal conique (23) de la douille d'arrêt (4) et le tronçon terminal conique (14) de la poignée (3).

10. Clé dynamométrique selon l'une des revendications 1 à 9, **caractérisée en ce qu'**un ressort de compression hélicoïdal (16) susceptible d'être précontraint avec une unité de tensionnement (18) est agencé dans le manche (5), et l'unité de tensionnement (18) est pourvue, à l'extrémité détournée du ressort de compression hélicoïdal (16), d'une bague d'ajustement (47) dentée sur sa périphérie et capable d'être immobilisée dans la poignée (3), et la denture extérieure (48) de la bague d'ajustement (47) est susceptible de s'unir avec une denture intérieure (49) dans la poignée (3).
